# EUROPÄISCHE PATENTSCHRIFT

(11) **EP 0 198 273 B1**
(45) Veröffentlichungstag und Bekanntmachung des Hinweises auf die Patenterteilung: **10.08.1988**
(21) Anmeldenummer: 86103983.2
(22) Anmeldetag: 22.03.1986
(51) Int. Cl.: B66D 3/02

(54) **Seilzugvorrichtung**
Cable hauling apparatus
Dispositif de traction de câble

(30) Priorität: 12.04.1985 DE 3513098
(43) Veröffentlichungstag der Anmeldung: 22.10.1986
(73) Patentinhaber: Habegger, Willy, CH-3626 Hünibach (CH)
(72) Erfinder: Luginbühl, Otto, CH-3549 Oberthal (CH)
(74) Vertreter: Andrejewski, Walter

(56) Entgegenhaltungen:
- CH-A- 615 887
- FR-A- 529 835
- FR-A- 1 342 298
- FR-A- 1 451 230
- FR-A- 2 163 404
- FR-A- 2 339 083
- LU-A- 59 031
- LU-A- 81 250

## Beschreibung

Die Erfingung betrifft eine Seilzugvorrichtung zum Heben, Senken und Ziehen von Lasten, mit einem oder mehreren in einem Gehäuse angeordneten Klemmbackenpaaren mit über Klemmhebel betätigbaren Klemmbacken für ein durchlaufendes Zugseil, mit Klemmbackenträgern für die Klemmmbackenpaare und mit einer Betätigungsvorrichtung für die Öffnungs- und Schließbewegung der Klemmbackenpaare.

Bekannte Seulzugvorrichtungen z. B. FR-A 2 339 083 mit zwei gegenläufig hin- und herbewegten Klemmbackenpaaren sind regelmäßig so aufgebaut, daß das Zugseil wie in einem Schraubstock mit parallelen Klemmbacken geklemmt wird. Die Parallelführung der Klemmbacken kommt dadurch zustande, daß jede Klemmbacke in Seilrichtung gesenen an zwei Punkten an den Öffnungs- bzw. Schließmechanismus angelenkt ist. Dieser Mechanismus kann aus Parallelogrammhebeln, Winkelhebeln oder Hebeln mit S-förmigen Schließkurven bestehen. - Der Umstand, daß das Zugseil lastseitig eines angedrückten Klemmbackenpaares in jedem Falle dünner als auf der von der Last abgewandten Seite ist, weil es nämlich durch die Zugkraft eine Querkontraktion erfährt, führt dazu, daß die parallelen Klemmbacken in der Nähe ihres lastabgewandten Endes übermäßige Pressungen auf das Zugseil und übermäßige Beanpruchungen auf das entsprechende Klemmhebelpaar ausüben. Dagegen ist das lastseitige Klemmhebelpaar ausnahmslos geringer belastet. Bei kleinem Seildurchmesser bis etwa 15 mm ist einerseits die Querkontraktion des Zugseiles gering, anderseits die elastische Deformation des Öffnungs- bzw. Schließmechanismus relativ groß, so daß sich die Ungleichmäßigkeit der Pressungen auf das Zugseil kaum nachteilig bemerkbar macht. Bei größeren Seildurchmessern jedoch rufen die ungleichmäßigen Pressungen häufig örtliche Anfressungen hervor. Daraus resultiert beim Absenken der Last ein beträchtlicher Seil- und Klemmbackenverschleiß. Darüber hinaus ist der Nachweis der Sicherheit gegen Bruch von Teilen des Öffnungs- und Schließmechanismus fragwürdig.

Im übrigen ist eine Seilzugvorrichtung bekannt LU-A-81250, welche zwei selbsttätige, mit Klemmbacken versehene Greifblöcke aufweist, wobei alternativ einer dieser Grefblöcke das Zugseil klemmt und mitnimmt, während der andere Greifblock frei an dem Zugseil entlanggleitet. Aus Sicherheitsgründen will man erreichen, daß die beiden Grefblöcke, bzw. ihre Klemmbacken einer unterschiedlichen Abnutzung unterworfen werden. Dadurch soll sichergestellt werden, daß stets ein Greifblock funktionssicher arbeitet. Um einen ungleichmäßigen Verschleiß zu erreichen, werden zwei voneinander verschiedene Greifblöcke bzw. Greifblöcke mit unterschiedlichen Klemmbacken kann auf verschiedene Weise verwirklicht werden, beispielsweise durch unterschiedliche Länge, durch Verwendung von unterschiedlichem Material, durch unterschiedliche Seilrillen oder dergleichen. Nach einer Ausführungsform ist vorgesehen, daß sich eine der Klemmbacken lediglich eines der zwei Greifblöcke bezüglich der Längsachse der anderen Klemmbacken leicht neigen kann. Auf diese Weise soll erreicht werden, daß der Verschleiß dieses Greifblockes bzw. seiner Klemmbacken geringer als der Verschleiß der Klemmbacken des anderen Greifblockes ist, damit also der andere Greifblock schneller verschleißt und dadurch wechselweiser Austausch sichergestellt ist. Wechselweiser Austausch meint, daß stets einer der beiden Greifblöcke funktionssicher arbeiten soll. - Durch diese Maßnahmen sind die eingangs erläuterten Probleme um die Erzielung eines gleichmäßigen Verschleißes an beiden Klemmbacken gerade nicht maßgebend beeinflußt worden, vielmehr wiesen die bekannten Maßnahmen in eine entgegengesetzte Richtung.

Die Erfindung liegt die Aufgabe zugrunde, eine Seilvorrichtung zum Heben, Senken und Ziehen von lasten der eingangs beschriebenen Art zu schaffen, die sich durch glichmäßige Seilklemmung sowie Reduzierung des Seil- und Klemmbackenverschleißes an beiden Klemmbacken auszeichnet.

Diese Aufgabe löst die Erfindung bei einer gattungsgemäßen Sielzugvorrichtung dadurch, daß zumindest eine der beiden Klemmbacken jedes Klemmbackenpaares auf einer zur Seilrichtung querliegenden Schwenkachse schwenkbar gelagert ist, und daß die schwenkbar gelagerten Klemmbacken zumindest einseitig an den zugeordneten Klemmhebeln angelenkt sind und die zugehörigen Klemmbackenträger jeweils eine entsprechende Durchbrechung für die Schwenkachsen der Klemmbacken aufweisen. Nach einer anderen Ausführungsform, bei welcher ebenfalls zumindest eine der beiden Klemmbacken jedes Klemmbackenpaares auf einer zur Seilrichtung querliegenden Schwenkachse gelagert ist, lehrt die Erfindung mit selbständiger Bedeutung, daß die schwenkbar gelagerten Klemmbacken zumindest einseitig an den zugeordneten Klemmbackenträgern angelenkt sind und die zugehörigen Klemmhebel jeweils eine Durchbrechung für die Schwenkachsen der Klemmbacken aufweisen. - Nach Lehre der Erfindung können sich die schwenkbar gelagerten Klemmbacken in Abhängigkeit von der jeweiligen Bewegungsphase und dem jeweiligen Belastungsfall entweder parallel oder schräg zur zugehörigen Gegenklemmbacke einstellen, so daß die durch das Aufbringen der Zugkraft entstehende Querkontraktion und die unter Wirkung der Klemmbacken-Anpreßkraft verursachte Querkompression des Zugseiles nicht länger zu übermäßigen Pressungen nahe dem lastabgewandten Ende der Klemmbacken führen können. - Bei handbetriebenen Seilzugvorrichtungen spielen Gewicht und Preis eine wesentliche Rolle. Die erfindungsgemäße Seilzugvorrichtung erlaubt eine erhöhte Werkstoff-Beanspruchung infolge eindeutigen Belastungsverhältnisse durch eine in statischer Hinsicht wohldefinierte Konstruktion. Dadurch läßt sich die Anzahl der Bauteile verringern. Daraus wiederum resultiert ein geringeres Gewicht und ein kostengünstigerer Preis als bei der bekannten Parallelführung der Klemmbacken. Zudem wird ein geringerer Verschleiß an dem Zugseil und den Klemmbacken bei erhöhter Bruchsicherheit erreicht, so daß sich die erfindungsgemäße Seilzugvorrichtung auch durch erhebliche Wirtschaftlichkeit für den Benutzer auszeichnet. - Darin sind die wesentlichen durch die Erfindung erreichten Vorteile zu sehen.

Weitere erfindungswesentliche Merkmale sind in folgenden aufgeführt. Nach bevorzugter Ausführungsform der Erfindung sind beide Klemmbacken jedes Klemmbackenpaares schwenkbar gelagert. Die Schwenkachsen der schwenkbar gelagerten Klemmbacken können als steckbare bzw. ziehbare Bolzen ausgebildet sein, so daß sich die schwenkbar gelagerten Klemmbacken unschwer montieren bzw. demontieren lassen. Durch das leichte Entfernen der schwenkbar gelagerten Klemmbacken wird das Einlegen oder Herausnehmen eines Zugseiles quer zur Seilrichtung möglich. Erfindungsgemäß sind die schwenkbaren Klemmbacken zwischen jeweils sich gegenüberligenden Klemmhebeln oder Klemmbackenträger schwenkbar gelagert und dadurch für symmetrische Beanspruchungen positioniert. Endlich können die schwenkbar gelagerten Klemmbacken als schlanke, jedenfalls federnd nachgiebige Klemmbacken ausgebildet sein, so daß neben der Schwenkbarkeit auch infolge der federnden Nachgiebigkeit eine optimierte Verteilung der Querpressungen am Zugseil erreicht wird.

Im Rahmen der Erfindung kann die Wirkung der Klemmhebel degressiv sein, wie beim sogenannten Parallelogramm-Klemm-Mechanismus. Es besteht aber auch die Möglichkeit, daß die Wirkung der Klemmhebel progressiv ist, wie beim sogenannten Winkelhebel-Mechanismus. Schließlich kann die Wirkung der Klemmhebel nahezu proportional zum Schließweg sein, wie beim sogenannten Schließkurvenmechanismus. Jedenfalls werden stets nahezu gleichmäßigen Querpressungen auf das betreffende Zugseil erreicht.

Im folgenden wird die Erfindung anhand einer lediglich ein Ausführungsbeispiel darstellenden Zeichnung näher erläutert; es zeigen:
Fig. 1 eine erfindungsgemäße Seilzugvorrichtung in schematischer Seitenansicht mit oben an den Klemmhebeln angelenkten ZughebeIn,
Fig. 2 einen Ausschnitt aus dem Gegenstand nach Fig. 1 mit einer schwenkbar gelagerten Klemmbacke bei außenliegenden Klemmhebeln und innenliegenden Klemmbackenträgern,
Fig. 3 den Gegenstand nach Fig. 2 in Explosivdarstellung,
Fig. 4 eine abgewandelte Ausführungsform des Gegenstandes nach Fig. 2, wonach beide Klemmbacken schwenkbar gelagert sind, und zwar mit außenliegenden Klemmbackenträgern und innenliegenden Klemmhebeln,
Fig. 5 den Gegenstand nach Fig. 4 in Explosivdarstellung,
Fig. 6 eine abgewandelte Ausführungsform des Gegenstandes nach Fig. 1 mit zwei Klemmhebelpaaren mit Anlenkpunkt auf Seilhöhe (a = 0) und schwenkbar gelagerter Gegenbacke,
Fig. 7 einen Vertikalschnitt gemäß der Linie A - B durch den Gegenstand nach Fig. 6,
Fig. 8 bis 11 eine schematische Darstellung der an das Zugseil angreifenden Klemmbacken beim Heben und Senken einer Last.

In den Figuren ist eine Seilzugvorrichtung zum Heben, Senken und Ziehen von Lasten dargestellt, und zwar mit mehreren, nämlich zwei in einem Gehäuse 1 angeordneten Klemmbackenpaaren 2 mit über Klemmhebel 3,4 betätigbaren Klemmbacken 5, 6 für ein durchlaufendes Zugseil 7, ferner mit Klemmbackenträgern 8, 9 für die Klemmbackenpaare 2 und mit einer Betätigungsvorrichtung 10 für die Öffnungs- und Schließbewegung sowie Hin- und Herbewegung der Klemmbackenpaare 2 bzw. Klemmbakcen 5, 6. Die Klemmbackenträger 8, 9 sind mit den Klemmbackenpaaren 2 an Pendelstützen 11 angelenkt. Die Pendelstützen 11 sind an dem Gehäuse 1 angelenkt. Die Lenkachsen 12, 13 der Klemmbackenträger 8, 9 und Pendelstützen 11 sind achsparallel zueinander und quer zur Seilrichtung angeordnet. Die Klemmbackenträger 8, sind als Lagerwangen oder Lagerhebel für die Klemmbacken 5, und Klemmhebel 3,4 ausgebildet. Die Klemmbackenträger 8, 9 sind jeweils an einer in Seilrichtung vorderen und hinteren Pendelstütze 11 aufgehängt. Die Pendelstützen 11 jedes Klemmbackenträgers 8, 9 sind parallel zueinander angeordnet. Die Pendelstützen 11 können als zweischenklige Stützen ausgebildet sein, wobei dann die Klemmbackenträger 8, 9 zwischen den jeweils beiden Schenkeln aufgehängt sind. Die Lenkachsen 13 der Pendelstützen 11 sind von Querverbindungsbolzen des häufig zweiteiligen Gehäuses 1 gebildet.

Die Klemmbacken 5, 6 jedes Klemmbackenpaares 2 sind mittels der Klemmhebel 3,4 an Zughebeln 15 der Betätigungsvorrichtung 10 angelenkt. Zwischen den Zughebeln 15 und den zugeordneten Klemmbackenträgern 8, 9 sind Schließfedern 16 angeordnet.

Die Zughebel 15 der Betätigungsvorrichtung 10 können oben oder unten, aber auch wechselweise oben und unten an den Klemmhebeln 3, 5 der Klemmbackenpaare 2 angelenkt sein und sind im übrigen an einem Betätigungshebel 17 der Betätigungsvorrichtung 10 angelenkt. Die Lenkachse 12 zwischen einem Klemmbackenträger 8, 9 und einer Pendelstütze 11 ist als Angriffspunkt für einen Rückwärtsganghebel 18 der Betätigungsvorrichtung 10 vorgesehen.

Zumindest eine der beiden Klemmbacken 6 jedes Klemmbackenpaares 2 ist auf einer zur Seilrichtung querliegenden Scwenkachse 20 schwenkbar gelagert. Erfindungsgemäß können auch beide Klemmbacken 5, 6 jedes Klemmbackenpaares 2 schwenkbar gelagert sein. Die Schwenkachsen 20 der schwenkbar gelagerten Klemmbacken 5 bzw. 6 als steckbare bzw. ziehbare Bolzen ausgebildet.

Nach einem Ausführungsbeispiel (Fig. 2, 3) sind die schwenkbar gelagerten Klemmbacken 6 einseitig an den zugeordneten Klemmhebeln 3, 4 angelenkt, während die zugehörigen Klemmbackenträger 8, 9 jeweils eine entsprechende Durchbrechung 19, z. B. nierenförmige Durchbrechung, für die Schwenkachsen 20 der Klemmbacken 6 aufweisen. - Nach einem anderen Ausführungsbeispiel (Fig. 4, 5) sind die schwenkbar gelagerten Klemmbacken 5, 6 einseitig an den zugeordneten Klemmbackenträgern 8, 9 angelenkt, während die zugehörigen Klemmhebel 3, 4 jeweils eine Durchbrechung 19, z. B. nierenförmige Durchbrechung, für die Schwenkachsen 20 der Klemmbacken 5 aufweisen. Ferner besteht die Möglichkeit, daß die schwenkbaren Klemmbacken 5, 6 zwischen jeweils zwei sich gegenüberliegenden Klemmhebeln 3,4 oder Klemmbackenträgern 8, 9 schwenkbar gelagert sind. Die schwenkbar gelagerten Klemmbacken 5, 6 sind als schlanke und dadurch federnd nachgiebige Klemmbacken ausgebildet.

Die Zugkraft an den Zughebeln 15 und am Zugseil 7 bildet bei der Ausführungsform nach den Fig. 1, 2 und 4 ein Kräftepaar mit dem Abstand a. Entsprechende Gegenkräfte müssen von Führungsorganen, vorzugsweise von den Pendelstützen 11, übernommen werden. Deren Anlenkpunkte an den Klemmbackenträgern 8, 9 liegen deshalb weit auseinander, nämlich gemäß Abstand b. - Wird eine Ausführungsform ähnlich der Fig. 6 verwirklicht, so haben die Führungen nur das Eigengewicht der Klemmbackenpaare 2 zu tragen, weil die Anlenkpunkte der Zughebel 15 auf Seilhöhe liegen und somit a = 0 ist. Werden zwei Klemmhebelpaare 3,4 angelenkt, können die Zughebel 15 sogar die Stabilisierung der Klemmbackenpaare 2 in Seilrichtung erbringen. Es ist dann nur Einführungspunkt c erforderlich, um ein genaues Fluchten benachbarter Klemmbackenpaare 2 zu gewährleisten.

Nach Fig. 8 gleitet beim Heben einer Last das obere Klemmbackenpaar 2a nachgreifend auf dem Zugseil 7, wobei die Klemmbacken 5, 6 federnd angedrückt sind. Das untere Klemmbackenpaar 2b klemmt fest und hebt die Last, wobei dessen Klemmbacken 5, 6 unter Hebelwirkung gegen das Zugseil 7 angepreßt sind. Nach Fig. 9 klemmt das obere Klemmbackenpaar 2a fest und hebt die Last während die Klemmbacken 5, 6 unter Hebelwirkung gegen das Zugseil 7 angepreßt sind. Dagegen greift das untere Klemmbackenpaar 2b gleitend auf dem Zugseil 7 nach, seine Klemmbacken 5, 6 sind lediglich federnd gegen das Zugseil 7 angedrückt.

Nach Fig. 10 trägt das obere Klemmbackenpaar 2a die Hälfte der zu senkenden Last und ist unter Hebelwirkung gegen das Zugseil 7 festgeklemmt, die Last wird abgesenkt. Das untere Klemmbackenpaar 2b trägt ebenfalls die Hälfte der Last und ist unter Hebelwirkung festgeklemmt, läßt jedoch das Zugseil 7 unter Bremswirkung im Wege des Nachgreifens durchgleiten. Nach Fig. 11 greift das obere Klemmbackenpaar 2a nach und trägt die Hälfte der Last, ist also unter Hebelwirkung festgeklemmt und läßt das Zugseil 7 unter Bremswirkung durchgleiten. Das untere Klemmbackenpaar 2b trägt ebenfalls wiederum die Hälfte der Last und ist unter Hebelwirkung festgeklemmt, wobei die Last jedoch abgesenkt wird.

## Patentansprüche

1. Seilzugvorrichtung zum Heben, Senken und Ziehen von Lasten, mit einem oder mehreren in einem Gehäuse angeordneten Klemmbackenpaaren (2) mit über Klemmhebel (3, 4) betätigbaren Klemmbacken (5, 6) für ein durchlaufendes Zugseil (7), mit Klemmbackenträgern (8, 9) für die Klemmbackenpaare und mit einer Betätigungsvorrichtung (10) für die Öffnungs-und Schließbewegung der Klemmbackenpaare, dadurch gekennzeichnet, daß zumindest eine der beiden Klemmbacken (6) jedes Klemmbackenpaares (2) auf einer zur Seilrichtung querliegenden Schwenkachse (20) schwenkbar gelagert ist, und daß die schwenkbar gelagerten Klemmbacken (6) zumindest einseitig an den zugeordneten Klemmhebeln (4) angelenkt sind und die zugehörigen Klemmbackenträger (9) jeweils eine entsprechende Durchbrechung (19) für die Schwenkachsen der Klemmbacken (6) aufweisen.

2. Seilzugvorrichtung zum Heben, Senken und Ziehen von Lasten, mit einem oder mehreren in einem Gehäuse angeordneten Klemmbackenpaaren (2) mit über Klemmhebel (3, 4) betätigbaren Klemmbacken (5, 6) für ein durchlaufendes Zugseil (7), mit Klemmbackenträgern (8, 9) für die Klemmbackenpaare und mit einer Betätigungsvorrichtung (10) für die Öffnungs-und Schließbewegung der Klemmbackenpaare, dadurch gekennzeichnet, daß zumindest eine der beiden Klemmbacken (5) jedes Klemmbackenpaares (2) auf einer zur Seilrichtung querliegenden Schwenkachse (20) schwenkbar gelagert ist, und daß die schwenkbar gelagerten Klemmbacken (5) zumindest einseitig an den zugeordneten Klemmbackenträgern (9) angelenkt sind und die zugehörigen Klemmhebel (4) jeweils eine Durchbrechung (19) für die Schwenkachsen der Klemmbacken (5) aufweisen.

3. Seilzugvorrichtung nach Anspruch 1 oder 2, dadurch gekennzeichnet, daß beide Klemmbacken (5, 6) jedes Klemmbackenpaares (2) schwenkbar gelagert sind.

4. Seilzugvorrichtung nach einem der Ansprüche 1 bis 3, dadurch gekennzeichet, daß die Schwenkachsen (20) der schwenkbar gelagerten Klemmbacken (5, 6) als steckbare Bolzen ausgebildet sind.

5. Seilzugvorrichtung nach einem der Ansprüche 1 bis 4, dadurch gekennzeichnet, daß die schwenkbaren Klemmbacken (5 bzw. 6) zwischen jeweils zwei sich gegenüberliegenden Klemmhebeln (3,4) oder Klemmbackenträgern (8, 9) schwenkbar gelagert sind.

## Claims

1. A cable hauling apparatus to lift, lower or pull loads, with one or more pairs of clamping jaws (2) located in a housing with clamping jaws (5, 6) for a haulage rope (7) passing through the apparatus that is operable via clamping levers (3, 4), with clamping jaw carriers (8, 9) for the pairs of clamping jaws and with an operating device (10) for the opening and closing movement of the pairs of clamping jaws, characterized in that at least one of the two clamping jaws (6) of each pair of clamping jaws (2) is mounted to swivel on a swivel axis (20) transverse to the direction of the cable, and in that the clamping jaws (6) that are mounted to swivel are pivoted on at least one side to the associated clamping levers (4) and each of the accompaning clamping jaw carriers (9) has an appropriate through aperture (19) for the swivel axes of the clamping jaws (6).

2. A cable hauling apparatus to lift, lower or pull loads, with one or more pairs of clamping jaws (2) located in a housing with clamping jaws (5, 6) for a haulage rope (7) passing through the apparatus that is operable via clamping levers (3, 4), with clamping jaw carriers (8, 9) for the pairs of clamping jaws and with an operating device (10) for the opening and closing movement of the pairs of clamping jaws, characterized in that at least one of the two clamping jaws (5) of each pair of clamping jaws (2) is mounted to swivel on a swivel axis (20) transverse to the direction of the cable, and in that the clamping jaws (5) that are mounted to swivel are pivoted on at least one side to the associated clamping jaw carriers (9) and each of the accompanying clamping levers (4) has a through aperture (19) for the swivel axes of the clamping jaws (5).

3. A cable hauling apparatus according to Claim 1 or 2, characterized in that both clamping jaws (5, 6) of each pair of clamping jaws (2) are mounted to swivel.

4. A cable hauling apparatus according to one of Claims 1 to 3, characterized in that the swivel axes (20) of the clamping jaws (5, 6), that are mounted to swivel are constructed as insertable pins.

5. A cable hauling apparatus according to one of Claims 1 to 4, characterized in that the swivellable clamping jaws (5 and/or 6) are each mounted to swivel between facing pairs of clamping levers (3, 4) or clamping jaw carriers (8, 9).

## Revendications

1. Dispositif de traction à câble pour le levage, l'abaissement et la traction de charges, équipé d'une ou de plusieurs paires de mâchoires de serrage (2) disposées dans un carter et comprenant des mâchoires de serrage (5, 6) pour un câble de traction (7) manoeuvrables par l'intermédiaire de leviers de serrage (3, 4), de supports de mâchoires de serrage (8, 9) pour les paires de mâchoires de serrage et d'un dispositif de commande (10) pour les mouvements d'ouverture et de fermeture des paires de mâchoires de serrage, caractérisé par le fait qu'au moins l'une des deux mâchoires de serrage (6) de chaque paire de mâchoire de serrage (2) est montée de façon orientable sur un axe de pivotement (20) placé perpendiculairement à la direction du câble, que les mâchoires de serrage (6) montées de manière pivotante sont articulées du moins unilatéralement sur les leviers de serrage (4) associés, et que les supports de mâchoires de serrage conjugués (9) présentent respectivement un perçage correspondant (19) pour les axes de pivotement des mâchoires de serrage (6).

2. Dispositif de traction à câble pour le levage, l'abaissement et la traction de charges, équipé d'une ou de plusieurs paires de mâchoires de serrage (2) disposées dans un carter et comprenat des mâchoires de serrage (5, 6) pour un câble de traction (7) manoeuvrable par l'intermédiaire de leviers de serrage (3, 4), de supports de mâchoires de serrage (8, 9) pour les paires de mâchoires de serrage et d'un dispositif de commande (10) pour les mouvements d'ouverture et de fermeture des paires de mâchoires de serrage, caractérisé par le fait qu'au moins l'une des deux mâchoires de serrage (5) de chaque paire de mâchoires de serrage (2) est montée de manière orientable sur un axe de pivotement (20) placé perpendiculairement à la direction du câble, que les mâchoires de serrage (5) montées de manière pivotante sont articulées du moins unilatéralement sur les supports de mâchoires de serrage associés (9) et que les leviers de serrage associés (4) présentent respectivement un perçage (19) pour les axes de pivotement des mâchoires de serrage (5).

3. Dispositif de traction à câble selon l'une des revendications 1 ou 2, caractérisé par le fait que les deux mâchoires de serrage (5, 6) de chaque paire de mâchoires de serrage (2) sont montées de manière pivotante.

4. Dispositif de traction à câble selon l'une quelconque des revendications 1 à 3, caractérisé par le fait que les axes de pivotement (20) des mâchoires de serrage (5, 6) montées de manière pivotante sont constitués par des broches emboîtables.

5. Dispositif de traction à câble selon l'une quelconque des revendications 1 à 4, caractérisé par le fait que les mâchoires de serrage pivotantes (5 et respectivement 6) sont montées de manière pivotante entre respectivement deux leviers de serrage (3, 4) ou supports de mâchoires de serrage (8, 9) disposés en face l'un de l'autre.
